# EUROPÄISCHE PATENTSCHRIFT

(11) **EP 0 258 610 B1**
(45) Veröffentlichungstag und Bekanntmachung des Hinweises auf die Patenterteilung: **22.01.1992**
(21) Anmeldenummer: 87110644.9
(22) Anmeldetag: 23.07.1987
(51) Int. Cl.: E06B 9/15

(54) **Rolladen**
Roller shutter
Volet à rouleau

(30) Priorität: 31.07.1986 AT 2064/86
(43) Veröffentlichungstag der Anmeldung: 09.03.1988
(73) Patentinhaber: Gertl, Franz, A-6262 Bruck am Ziller (AT); Kammerlander, Walter, A-6020 Innsbruck (AT)
(72) Erfinder: Gertl, Franz, A-6262 Bruck am Ziller (AT); Kammerlander, Walter, A-6020 Innsbruck (AT)
(74) Vertreter: Hofinger, Engelbert, DDr.

(56) Entgegenhaltungen:
- EP-A- 0 052 320
- EP-A- 0 141 805
- DE-A- 1 509 864
- DE-A- 3 519 957

## Beschreibung

Die Erfindung betrifft einen Rolladen mit einer Aufrolleinrichtung, mit an einem Zugorgan aneinandergereihten Brettchen, von denen stirnseitig insbesondere mittig angeordnete Drehzapfen abstehen, die mittels eines gemeinsamen Schwenkantriebs verdrehbar sind, mit zwei vertikalen Führungsschienen, die jeweils zwei parallel zueinander verlaufende Stege aufweisen, und mittels eines Verstellantriebes aus einer Rolladenstellung, in der die Endabschnitte der Brettchen zwischen den Stegen geführt sind, unter Freigabe der Endabschnitte in eine Jalousiestellung verschiebbar sind, in der nur die Drehzapfen der Brettchen geführt sind, und mit einer gemeinsamen äußeren Betätigungseinrichtung für den Verstellantrieb und den Schwenkantrieb.

Ein derartiger Rolladen ist beispielsweise der EP-A-141 805 zu entnehmen. Der Rolladen enthält einen kombinierten Antrieb für den Wechsel zwischen Rolladen und Jalousie, in dem die mit Schraubenflächen versehenen Drehzapfen während der Verschiebung der Führungsschienen gedreht werden. Die Lösung erscheint zwar konstruktiv einfach, weist aber Nachteile in der Bedienung auf: Die Führungsschiene muß schräg oder im Kreisbogen angehoben werden, wobei das Zugorgan mitverschoben wird, und es ist eine freie Schwenkung der Brettchen in der Jalousiestellung nicht möglich. Weiters kann der Schwenkwinkel nicht größer als 90° sein, da er vom Verschiebeweg des Zugorganes auf den Drehzapfen abhängt. Die Schraubenflächen unterliegen auch einer nicht zu vermeidenden Abnützung, die die Dauerfunktion in Frage stellt.

Die Erfindung hat es sich nun zur Aufgabe gestellt, einen derartigen Rolladen sowohl in der Rolladenverwendung als auch in der Jalousieverwendung voll funktionsfähig und bedienungsfreundlich auszubilden, wobei auch eine möglichst lange, störungsfreie Lebensdauer erzielt werden soll.

Erfindungsgemäß wird dies dadurch erreicht, daß der äußeren Betätigungseinrichtung ein entlang eines Verschiebeweges vor- und rückschiebbarer Sperrschieber zugeordnet ist, daß der Verstellantrieb mit einem am Sperrschieber anliegenden Steuerhebel versehen ist, der zu Beginn des Vorschubs vom Sperrschieber verdrängbar und bis zum Ende des Rückschubs durch den Sperrschieber gesperrt ist, und daß der Schwenkantrieb einen im Verschiebeweg des Sperrschiebers liegenden und nach der Verdrängung des Steuerhebels vom Sperrschieber erfaßbaren Mitnehmer aufweist, sodaß der Verstellantrieb nur vor oder nach dem Schwenkantrieb betätigbar ist.

Somit wird mittels der gemeinsamen Betätigungseinrichtung eine Folgesteuerung erreicht, die den Schwenkantrieb der Brettchen ausschließlich in der Jalousiestellung der Führungsschiene, und den Verstellantrieb der Führungsschiene ausschließlich in der Rolladenstellung der Brettchen zuläßt.

Durch die wechselweise gegebenen Sperren des Verstellantriebes der Führungsschiene und des Schwenkantriebes der Brettchen läßt sich deren Schwenkwinkel beliebig wählen und einstellen.

In einer ersten Ausführung kann dabei vorgesehen sein, daß der Schwenkantrieb pro Drehzapfen ein Zahnrad und eine zum gleichzeitigen Eingriff in alle Zahnräder ausgebildete Verzahnung aufweist. Dabei ist bevorzugt die Verzahnung an einer Kette ausgebildet, an deren erstem Ende eine Rückholfeder angeschlossen und an deren zweitem, parallel umgelenkten Ende der Mitnehmer vorgesehen ist, und als äußere Betätigungseinrichtung ein Seilzug vorgesehen, der in verschiedenen Stellungen festlegbar und mit dem Sperrschieber verbunden ist.

In einer weiteren Ausführung ist insbesondere vorgesehen, daß der Sperrschieber von einer mit der Rückholfeder der Kette gleichgerichtet wirksamen Druckfeder beaufschlagt ist. Eine konstruktiv günstige Anordnung ergibt sich dabei dann, wenn der Sperrschieber einen Längsschlitz aufweist, in dem der am zweiten Ende der Kette vorgesehene Mitnehmer verschiebbar geführt ist, wobei sich die Druckfeder zwischen dem Sperrschieber und dem Mitnehmer abstützt.

Der Verstellantrieb der Führungsschiene weist bevorzugt zumindest zwei mit Abstand übereinander angeordnete, verschwenkbare Steuernocken auf, die über eine vertikale Zugstange verbunden sind, an der der Steuerhebel angelenkt ist.

Anstelle der vorstehend erwähnten Federn, die jeweils die selbsttätige Rückkehr der einzeln beweglichen Teile in die Ausgangsstellung bewirken, in der die Rolladenstellungen von Führungsschienen und Brettchen vorliegen, kann jeweils auch die Zwangsführung nach beiden Seiten erfolgen, indem beispielsweise als Betätigungseinrichtung ein Kurbeltrieb oder dergleichen, als Verzahnung eine geschlossene Kette, usw. vorgesehen ist.

Insbesondere bei einer vollständig verschiebbaren Führungs
schiene oder einer Führungsschiene, deren Stege verschiebbar sind, kann die Verzahnung auch in der Führungsschiene angeordnet sein, wobei deren Überführung in die Jalousiestellung die als Zahnstange ausgebildete Verzahnung in alle Zahnräder eingreifen läßt.

Nachstehend wird nun die Erfindung an Hand der Figuren der beiliegenden Zeichnungen näher beschrieben, ohne darauf beschränkt zu sein.

Es zeigen:
Fig. 1 einen Horizontalschnitt durch einen Teil des Rolladens in Rolladenstellung nach der Linie I-I von Fig.3,
Fig. 2 einen Horizontalschnitt entsprechend Fig. 1 in Jalousiestellung nach der Linie II-II von Fig. 3,
Fig. 3 und 4 Vertikalschnitte nach den Linien III-III und IV-IV von Fig. 1, wobei die Jalousiestellung jeweils strichliert gezeichnet ist,
Fig. 5 eine Darstellung gemäß Fig. 3 in einer völlig geschlossenen Rolladenstellung und
Fig. 6 und 7 Schnitte gemäß Fig. 1 und 2 durch ein zweites Ausführungsbeispiel.

Ein erfindungsgemäßer Rolladen weist einen Rahmen 2, der an einem Fenster 1 od.dgl. vorgesehen ist. Der Rahmen 2 kann dabei als eigener am Fensterstock anzubringender oder bereits im Stockprofil integrierter Teil ausgebildet sein. Jeder der beiden sich vertikal erstreckenden Teile des Rahmen 2 weist, wie aus den Zeichnungen ersichtlich, eine in der Rolladenebene sich erstreckende Nut 38 auf, die zu den Brettchen 4 des Rolladens hin offen ist. In der Nut 38 ist eine U-förmige Führungsschiene 3 angeordnet, die zwei zueinander parallele Stege 21 und einen Quersteg 13 aufweist. Die Führungsschiene 3 ist in der Nut 38 in der Rolladenebene horizontal zwischen einer Rolladenstellung und einer Jalousiestellung verschiebbar, wobei in der Rolladenstellung (Fig. 1) die Stege 21 der Führungsschiene 3 die Endabschnitte der Brettchen 4 einfassen, sodaß eine herkömmliche, massive Rolladenführung gegeben ist. Die Stege 21 geben in der in die Jalousiestellung nach Fig. 2 zurückgezogenen Führungsschiene 3 die Endabschnitte der Brettchen 4 frei, sodaß diese um Drehzapfen 5 verschwenkbar sind. Diese Drehzapfen 5 ragen von der Stirnseite der Brettchen 4 mittig ab, und durchsetzen ein im Inneren der Führungsschiene 3 angeordnetes Zugorgan 6 der Aufrolleinrichtung des Rolladens. Somit werden in der Jalousiestellung nur mehr die Drehzapfen 5 bzw. das Zugorgan 6 von den Stegen 21 eingefaßt. Die Brettchen 4 können in beliebiger Art aus Holz, Metall oder Kunststoff gefertigt sein, wie dargestellt sind deren Längsschmalseiten dachförmig abgestuft bzw. ausgekehlt, sodaß sie in völlig geschlossener Stellung (Fig. 5) formschlüssig ineinandergreifen.

Um nun einerseits in der Rolladenstellung gemäß Fig. 1, die Brettchen 4 in üblicher Weise vollständig auf- und abrollen, beliebige Zwischenstellung einstellen und Luftdurchtrittsspalte 31 (Fig. 5) vorsehen zu können und andererseits in der Jalousiestellung die Brettchen gemeinsam vom Schwenkantrieb 7 aus verdrehen zu können, ist jeder Drehzapfen 5 getrennt an den Schwenkantrieb 7 lösbar angekuppelt. Zu diesem Zweck ist, wie aus den Fig. 1, 2, 3 und 5 besonders gut ersichtlich, pro Drehzapfen 5 eine Kupplungswelle 8 vorgesehen, die am freien Ende ein Zahnrad 11 trägt. Jede Kupplungswelle 8 durchsetzt eine Öffnung im Quersteg 13 und ist im Rahmen 2 drehbar gelagert. Das Kupplungsende der Kupplungswelle 8 ist mit einem sich diametral erstreckenden Schlitz 9 versehen, in den eine am Ende des Drehzapfens 5 diametral ausgebildeter flacher Steg 10 eingreift. Die Zahnräder 11 aller Kupplungswellen 8 sind über eine Kette 12 gekoppelt, deren Bewegung alle Kupplungswellen gleichzeitig und gleichsinnig verdreht.

In der Rolladenstellung ist eine Verschwenkung der Brettchen 4 unmöglich, jedoch muß ihre Vertikalbewegung gewährleistet sein. Dies ist dann der Fall, wenn gemäß Fig. 1 die sich diametral erstreckenden Schlitze 9 aller Kupplungswellen 8 in der Rolladenebene liegen, da dann wie in Fig. 5 gezeigt, der Austritt der Stege 10 aus den Schlitzen 9 erfolgen kann. Es versteht sich, daß für die Verschwenkung der Brettchen 4 in der Jalousieverwendung die Stege 10 der Drehzapfen 5 wieder in die Schlitze 9 der Kupplungswellen 8 eingetreten sein müssen. Das bedeutet, daß bei vollständig geschlossenem Rolladen gemäß Fig. 5 die Brettchen 4 angehoben werden, um mit den Stirnseiten außer Eingriff zu kommen, also in jene Stellung gebracht werden, in der die Luftdurchtrittsspalte 31 gebildet sind. Das Zugorgan 6 setzt sich hier für aus einzeln aneinandergelenkten Laschen 18 zusammen, wobei jede Lasche 18 einseitig ein Langloch 19 aufweist, sodaß für den Gelenksbolzen 20 ein Verschiebeabstand a freibleibt, der der Breite des Luftdurchtrittsspaltes 31 entspricht, wobei der Achsabstand der Kupplungswellen 8 der Brettchenhöhe einschließlich des Abstandes a gleichkommt.

Aus dieser Eingriffsstellung der Drehzapfen 5 in die Kupplungswellen 8 wird die Führungsschiene 3 zurückgezogen, die in der Rolladenstellung durch zumindest zwei Steuernocken 14 gesperrt ist. Diese sind auf Achsen 15 im Rahmen 2 gelagert und über eine Zugstange 17 mit Querachsen 16 gemeinsam verschwenkbar. In Fig. 3 und 4 ist strichliert die verschwenkte Stellung der Steuernocken 14 dargestellt, wobei die Führungsschiene 3 unter der Wirkung mehrerer Druckfedern 32 zurückgeschoben ist und die in Fig. 3 ersichtliche Lage einnimmt.

In der Sperrstellung der Steuernocken 14 ist die Zugstange 17 in ihrer tiefsten Position vorgesehen. Ein an die Zugstange 17 an geeigneter Stelle angelenkter Steuerhebel 23, der auf einer Achse 24 schwenkbar gelagert und von einer schematisch angedeuteten Feder 25 nach unten beaufschlagt ist, liegt mit seinem zweiten Arm 26 im Verschiebeweg eines vertikal verstellbaren Sperrschiebers 27.

Dieser ist mittels eines Seilzuges 30 einerseits bzw. über eine Druckfeder 28 andererseits verschiebbar. Der Sperrschieber 27 ist mit einem Längsschlitz 29 versehen, in dem ein Ende der Kette 12 verschiebbar geführt ist, wobei sich die Druckfeder 28 zwischen dem Ende der Kette 12 und dem Sperrschieber 27 abstützt. Das erste Ende der Kette 12, die vom Sperrschieber 27 kommend über das oberste Zahnrad 11 nach unten umgelenkt alle Zahnräder 11 verbindet, ist an einer rahmenfesten Rückhaltefeder 22 befestigt. Somit wird bei Betätigung des Seilzuges 30 der Sperrschieber 27 nach unten gezogen, wobei die Druckfeder 28 komprimiert wird, ohne die Kette 12 vorerst zu bewegen, da die Verdrehung der Brettchen 4 noch nicht möglich ist. Der Sperrschieber 27 schwenkt jedoch unter Spannung der Feder 25 den Steuerhebel 23, wodurch die Zugstange 17 aufwärtsgeschoben und die Steuernocken 14 abwärts geschwenkt werden. Die damit freigegebene Führungsschiene 3 weicht durch die Druckfedern 32 aus und ermöglicht die Verschwenkung der Brettchen 4, die durch ein weiteres Ziehen am Seilzug 30 erfolgt, da der Sperrschieber 27 nach Kompression der Feder 28 die Kette 12 bewegt. Der Schwenkwinkel der Brettchen 4 kann somit problemlos gewählt und eingestellt werden.

Für die Rückführung in die Rolladenverwendung wird der Seilzug 30 freigegeben, und die Rückholfeder 22 schwenkt alle Brettchen in ihre Rolladenstellung, worauf in weiterer Folge die Druckfeder 28 den Sperrschieber 27 weiter verschiebt, so daß durch die Feder 25 auch der Steuerhebel 23 zurückholbar ist, der die Hubstange 17 nach unten verschiebt und die Steuernocken 14 aufwärts verschwenkt. Diese drücken die Führungsschiene 3 nach vorne, sodaß die Endabschnitte der Brettchen 4 eingefaßt sind, und die nicht gezeigte Aufrolleinrichtung einsetzbar ist.

In Fig. 6 und 7 ist eine weitere Ausführung dargestellt. Die Führungsschiene 3 ist wiederum über Steuernocken 14 und einen nicht weiter ausgeführten Betätigungsmechanismus zwischen der Rolladenstellung nach Fig. 6 und der Jalousiestellung nach Fig. 7 verschiebbar. Jeder das Zugorgan 6 durchsetzende Drehzapfen 5 trägt jedoch direkt ein Zahnrad 40. Diesem ist als Teil des Schwenkantriebes eine Verzahnung, beispielsweise eine Zahnstange 41 an der Innenseite eines Steges 21 der Führungsschiene 3 zugeordnet. Die Zahnstange 41 ist daher mit der Führungsschiene 3 verschiebbar, sodaß sie in der Rolladenstellung gemäß Fig.6 außer Eingriff mit den Zahnrädern 40 und in der Jalousiestellung gemäß Fig. 7 in Eingriff mit den Zahnrädern 40 steht. Die Verdrehung der Brettchen 4 kann über das Zugorgan 6 erfolgen, dessen Bewegung die Zahnräder 40 in der Zahnstange 41 abrollen läßt. Es wäre aber ebenso denkbar, stattdessen die Zahnstange 41 vertikal Zu verschieben.

In einer weiteren Ausführung, die wiederum gemäß Fig. 1-5 die Führungsschiene durchsetzende Kupplungswellen 8 mit diametralen Schlitzen verwendet, in die Stege der Drehzapfen eingreifen, könnte die Verschwenkung der Brettchen 4 durch ein weiteres Zurückziehen der Führungsschiene in eine entsprechend tiefere Nut 38 bewirkt werden, wenn jede im Rahmen drehbar gelagerte Kupplungswelle in einem Abschnitt einen unrunden Querschnitt mit Schraubenflächen hoher Steigung aufweist, sodaß die denselben Querschnitt aufweisende Durchtrittsöffnung im Quersteg 13 der Führungsschiene 3 beim weiteren Zurückziehen der Führungsschiene entlang dieses Abschnittes die Verdrehung jeder Kupplungswelle direkt bewirkt.

## Patentansprüche

1. Rolladen mit einer Aufrolleinrichtung, mit an einem Zugorgan (6) aneinandergereihten Brettchen (4), von denen stirnseitig insbesondere mittig angeordnete Drehzapfen (5) abstehen, die mittels eines gemeinsamen Schwenkantriebs (7) verdrehbar sind, mit zwei vertikalen Führungsschienen (3), die jeweils zwei parallel zueinander verlaufende Stege (21) aufweisen, und mittels eines Verstellantriebes (17) aus einer Rolladenstellung, in der die Endabschnitte der Brettchen (4) zwischen den Stegen (21) geführt sind, unter Freigabe der Endabschnitte in eine Jalousiestellung verschiebbar sind, in der nur die Drehzapfen (5) der Brettchen (4) geführt sind, und mit einer gemeinsamen äußeren Betätigungseinrichtung (30) für den Verstellantrieb (17) und den Schwenkantrieb (7), dadurch gekennzeichnet, daß der äußeren Betätigungseinrichtung (30) ein entlang eines Verschiebeweges vor- und rückschiebbarer Sperrschieber (27) zugeordnet ist, daß der Verstellantrieb (17) mit einem am Sperrschieber (27) anliegenden Steuerhebel (23) versehen ist, der zu Beginn des Vorschubs vom Sperrschieber (27) verdrängbar und bis zum Ende des Rückschubs durch den Sperrschieber (27) gesperrt ist, und daß der Schwenkantrieb (7) einen im Verschiebeweg des Sperrschiebers (27) liegenden und nach der Verdrängung des Steuerhebels (23) vom Sperrschieber (27) erfaßbaren Mitnehmer aufweist, sodaß der Verstellantrieb (17) nur vor oder nach dem Schwenkantrieb (7) betätigbar ist.

2. Rolladen nach Anspruch 1, dadurch gekennzeichnet, daß der Schwenkantrieb (7) pro Drehzapfen (5) ein Zahnrad (11) und eine zum gleichzeitigen Eingriff in alle Zahnräder (11) ausgebildete Verzahnung aufweist.

3. Rolladen nach Anspruch 2, dadurch gekennzeichnet, daß die Verzahnung an einer Kette (12) ausgebildet ist, an deren erstem Ende eine Rückholfeder (22) angeschlossen, und an deren zweitem, parallel umgelenktem Ende der Mitnehmer vorgesehen ist, und daß als äußere Betätigungseinrichtung (30) ein Seilzug vorgesehen ist, der in verschiedenen Stellungen festlegbar, und mit dem Sperrschieber (27) verbunden ist.

4. Rolladen nach Anspruch 3, dadurch gekennzeichnet, daß der Sperrschieber (27) von einer mit der Rückholfeder (22) der Kette (12) gleichgerichtet wirksamen Druckfeder (28) beaufschlagt ist.

5. Rolladen nach Anspruch 4, dadurch gekennzeichnet, daß der Sperrschieber (27) einen Längsschlitz (29) aufweist, in dem am zweiten Ende der Kette (12) vorgesehene Mitnehmer verschiebbar geführt ist, wobei sich die Druckfeder (28) zwischen dem Sperrschieber (27) und dem Mitnehmer abstützt.

6. Rolladen nach Anspruch 1, dadurch gekennzeichnet, daß der Verstellantrieb (17) der Führungsschiene (3) zumindest zwei mit Abstand übereinander angeordnete verschwenkbare Steuernocken (14) aufweist, die über eine vertikale Zugstange verbunden sind, an der der Steuerhebel (23) angelenkt ist.

## Claims

1. A roller shutter having a rolling-up arrangement, slats (4) which are arranged in a row together on a pulling member (6) and from the ends of which project in particular centrally disposed trunnions (5) which are rotatable by means of a common pivoting drive (7), two vertical guide rails (3) which each have two limbs (21) extending parallel to each other and which are displaceable by means of an adjusting drive (17) from a roller shutter position in which the end portions of the slats (4) are guided between the limbs (21), into a Venetian blind position in which only the trunnions (5) of the slats (4) are guided, with the end portions of the slats being released, and a common external actuating bans (30) for the adjusting drive (17) and the pivoting drive (7), characterised in that associated with the external actuating means (30) is a locking slider (27) which can be slid forwards and backwards along a displacement path, that the adjusting drive (17) is provided with a control lever (23) which bears against the locking slider (27) and which at the beginning of the forward sliding movement can be displaced by the locking slider (27) and is blocked by the locking slider (27) until the end of the backward sliding movement, and that the pivoting drive (7) has an entrainment member which is disposed in the displacement path of the locking slider (27) and which can be engaged by the locking slider (27) after the displacement of the control lever (23) so that the adjusting drive (17) is actuable only before or after the pivoting drive (7).

2. A roller shutter according to claim 1 characterised in that for each trunnion (5) the pivoting drive (7) has a gear (11) and a tooth configuration adapted for simultaneous engagement into all gears (11).

3. A roller shutter according to claim 2 characterised in that the tooth configuration is formed on a chain (12), to the first end of which is connected a return spring (22) while the entrainment member is provided at the second end thereof, which second end is turned round to extend in parallel relationship, and that the external actuating means (30) is a pull line which can be fixed in different positions and which is connected to the locking slider (27).

4. A roller shutter according to claim 3 characterised in that the locking slider (27) is acted upon by a compression spring (28) which is operative in the same direction as the return spring (22) of the chain (12).

5. A roller shutter according to claim 4 characterised in that the locking slider (27) has a longitudinal slot (29) in which the entrainment member disposed at the second end of the chain (12) is displaceably guided, wherein the compression spring (28) is supported between the locking slider (27) and the entrainment member.

6. A roller shutter according to claim 1 characterised in that the adjusting drive (17) of the guide rail (3) has at least two pivotable control cams (14) which are arranged at a spacing one above the other and which are connected by way of a vertical pull rod to which the control lever (23) is pivotally connected.

## Revendications

1. Volet roulant comportant un dispositif enrouleur, des lattes (4) alignées contre un organe de traction (6) et sur la face avant desquelles dépassent des pivots (5), disposés notament de façon centrale et aptes à pivoter grâce à un mécanisme de rotation commun (7), deux rails de guidage verticaux (3) possédant chacun deux branches (21) parallèles et aptes à passer, à l'aide d'un mécanisme de changement de position (17) et sous l'action du déblocage des sections d'extrémité des lattes (4), d'une position de volet roulant, dans laquelle lesdites sections d'extrémité des lattes (4) sont guidées entre les branches (21), à une position de jalousie, dans laquelle seuls les pivots (5) des lattes (4) sont guidés, et un dispositif d'actionnement extérieur commun (30) pour le mécanisme de changement de position (17) et le mécanisme de rotation (7), caractérisé en ce qu'un verrou d'arrêt (27), apte à avancer et à reculer le long d'une trajectoire de déplacement, est associe au dispositif d'actionnement extérieur (30), en ce que le mécanisme de changement de position (17) est pourvu d'un levier de commande (23), appliqué contre le verrou d'arrêt (27), qui est apte à être déplacé au début de l'avance du verrou d'arrêt (27) et est bloqué par ledit verrou d'arrêt (27) jusqu'à la fin du retour de celui-ci, et en ce que le mécanisme de rotation (7) possède un organe d'entraînement situé dans la trajectoire du verrou d'arrêt (27) et apte à être saisi par celui-ci après le déplacement du levier de commande (23), de sorte que le mécanisme de changement de position (17) n'est apte à être actionné qu'avant ou après le mécanisme de rotation (7).

2. Volet roulant selon la revendication 1, caractérisé en ce que le mécanisme de rotation (7) possède, pour chaque pivot (5), une roue dentée (11) et une denture conçue en vue d'un engrènement simultané avec toutes les roues dentées (11).

3. Volet roulant selon la revendication 2, caractérisé en ce que la denture est formée sur une chaîne 12 à la première extrémité de laquelle est relié un ressort de rappel (22) et dont la seconde extrémité, déviée parallèlement, est pourvue de l'organe d'entraînement, et en ce qu'il est prévu, comme dispositif d'actionnement extérieur (30), un tirant à câble qui est apte à être fixé dans différentes positions et est relié au verrou d'arrêt (27).

4. Volet roulant selon la revendication 3, caractérisé en ce que le verrou d'arrêt (27) est sollicité par un ressort de compression (28) agissant dans le même sens que le ressort de rappel (22) de la chaîne (12).

5. Volet roulant selon la revendication 4, caractérisé en ce que le verrou d'arrêt (27) possède une fente longitudinale (29) dans laquelle est guidé, mobile, l'organe d'entraînement prévu à la seconde extrémité de la chaîne (12), le ressort de compression (28) étant en appui entre le verrou d'arrêt (27) et l'organe d'entraînement.

6. Volet roulant selon la revendication 1, caractérisé en ce que le mécanisme de changement de position (17) du rail de guidage (3) possède au moins deux cames de commande (14) pivotantes disposées les unes au-dessus des autres, suivant un certain écartement, qui sont reliées par une barre de traction verticale sur laquelle est articulé le levier de commande (23).
